# EUROPÄISCHE PATENTSCHRIFT

(11) **EP 0 226 710 B1**
(45) Veröffentlichungstag und Bekanntmachung des Hinweises auf die Patenterteilung: **06.06.1990**
(21) Anmeldenummer: 86112083.0
(22) Anmeldetag: 01.09.1986
(51) Int. Cl.: E04B 1/41

(54) **Ankerschiene für die Bautechnik**
Anchorage rail for use in construction work
Rail d'ancrage pour la technique du bâtiment

(30) Priorität: 24.12.1985 DE 3546107
(43) Veröffentlichungstag der Anmeldung: 01.07.1987
(73) Patentinhaber: Halfeneisen GmbH & Co. Kommanditgesellschaft, D-40591 Düsseldorf (DE)
(72) Erfinder: Beine, Karlheinz, D-4030 Ratingen 5 (DE)
(74) Vertreter: Rieder, Hans-Joachim, Dr.

(56) Entgegenhaltungen:
- AU-B- 43 390
- DE-B- 2 631 396
- DE-C- 134 296
- DE-C- 3 407 801

## Beschreibung

Die Erfindung betrifft eine Ankerschiene für die Bautechnik, mit auf dem Schienenrücken aufwärts gerichteten Ausformungen, in denen Öffnungen vorgesehen sind, die vom Schaft eines Ankerbolzens durchgriffen sind, welch letzterer mit einem Senkkopf passend in der Ausformung einliegt.

Eine Ankerschiene der in Rede stehenden Art ist bekannt aus der DE-C 3 407 801, wobei der Ankerbolzen als Senkkopfschraube ausgebildet ist mit über den gesamten Schaft reichendem Außengewinde. Die Ausformung für den Senkkopf setzt sich dabei in einen auswärts gerichteten, ein Innengewinde aufweisenden Hals fort, in welchen die Senkkopfschraube eingeschraubt ist. Dieser Bauform mangelt es an der genügenden Stabilität, und zwar wegen der zwischen dem Senkkopf und Schaft bruchgefährdeten Übergangsstelle. Die Erzeugung eines genügend materialstarken Halses ist umformtechnisch sehr schwierig.

Des weiteren ist es aus der DE-B 2 631 396 bekannt, ein etwa Doppel-T-förmiges Ankerelement einzusetzen. Von dem dem Schienenrücken zugekehrten Auflageschenkel des Ankerelements geht ein konisch gestaltetes Einsteckende aus, welches die Öffnung durchgreift und danach gestaucht wird. Das Stirnende wird dabei nietartig zu einem Kopf verformt, der im wesentlichen in der Ausdrückung versenkt einliegt. Es läßt sich jedoch nicht vermeiden, daß nach dem Nietvorgang eine gewisse Rückverformung auftritt, was die Befestigungsstabilität des Ankerbolzens an der Ankerschiene mindert.

Dem Gegenstand der Erfindung liegt die Aufgabe zugrunde, eine Ankerschiene der in Rede stehenden Art in herstellungstechnisch einfacher Weise so auszugestalten, daß neben einer äußerst stabilen Festlegung der Ankerbolzen an der Ankerschiene keine die Belastbarkeit mindernde Bruchzone im Bereich der Übergangsstelle zwischen Senkkopfschräge und Schaft auftritt.

Gelöst wird diese Aufgabe durch das Kennzeichen des Anspruchs 1.

Die Unteransprüche stellen vorteilhafte Weiterbildungen dar.

Zufolge derartiger Ausgestaltung ist eine gattungsgemäße Ankerschiene angegeben, die sich durch eine große Haltbarkeit und Stabilität auszeichnet. Der nach der erfindungsgemäßen Lehre erzielte Formschluß zwischen Ankerbolzen und Ankerschiene ist optimal, so daß höchste Belastungen schadfrei aufgefangen werden. Erstmals wird ein von einem Senkkopf ausgehender Zwischenabschnitt so vernietet, daß bei diesem Vorgang der Zwickel zwischen Öffnungsinnenfläche und Zwischenabschnitt vollständig ausgefüllt wird. Insbesondere läßt sich dieses im Wege des Kaltstauchens vornehmen, wobei der sich an den Senkkopf anschließende Zwischenabschnitt zu einer gleichmäßigen höheren Festigkeit im Bereich der Übergangsstelle zwischen Senkkopfschräge und Zwischenabschnitt führt, was mit Sicherheit dort eine bruchbegünstigte Zone ausschließt. Die entsprechende Querschnittsform der Öffnung führt dazu, daß keine Rückverformung auftritt, die ein etwaiges Lösen des Ankerbolzens begünstigen würde. Der Stauchdruck setzt sich dabei bis in die Ausformung fort unter Erzielung einer engen Anlage der Ausformung an der Senkkopfschräge. Diese Verbindung ist sogar flüssigkeitsdicht. Haarrisse können nicht auftreten, die einen Durchtritt von Feuchtigkeit zulassen würden. Um die entsprechende kegelstumpfförmige Ausrichtung der Öffnungsinnenfläche zu erhalten, ist es möglich, zuerst im Schienenrücken die Öffnung zu stanzen bzw. zu bohren. Durch das anschließende Drücken der Ausformung erhält die Offnungsinnenfläche ihre kegelstumpfförmige Ausrichtung. Dieses führt zu einer Herstellungsvereinfachung verbunden mit verringerten Herstellungskosten. Durch eine entsprechend größere Materialdehnung auf der Außenseite der Ausformung bricht das Loch beim Stanzen kegelstumpfförmig aus. Auch kann die Öffnung noch zwischen der Ausformung gestanzt sein. Es empfiehlt sich dabei, jede Ausformung aus mehreren winklig aneinanderanschließenden Einzelabschnitten zusammenzusetzen. Der zentrale Einzelabschnitt dient zur Aufnahme der Senkkopfschräge, während der bzw. die sich anschließenden Einzelabschnitte zu einer Versteifung des Schienenrückens führen zwecks Erhöhung der Belastungsstabilität und Verringerung auftretender Verformungen unter Belastung. Insbesondere trägt hierzu die Maßnahme bei, einen zum Schieneninneren hin brückenförmig durchgewölbten Ausformungs-Einzelabschnitt beiderseits des Senkkopf-Aufnahmeraumes vorzusehen. Damit u. a. auch eine stabile Lagesicherung des Ankerbolzens beim Vorgang des Gewindewalzens gewährleistet ist, ist er im Bereich seines freien Endes mit zwei Gewindeabschnitten ausgestattet, die zwischen sich einen gewindefreien Bolzenabschnitt belassen. Hierdurch wird eine Doppelfunktion erreicht. Einerseits lassen sich die Gewindeabschnitte günstiger herstellen. Andererseits dienen diese Gewindeabschnitte zur Halterung einer Mutter, welche sich an den beiden Gewindeabschnitten kontert und dadurch drehgesichert wird. Ein weiterer Vorteil ist darin zu sehen, daß der Kern-Durchmesser im Gewindebereich kleiner ist als im Bereich des Zwischenabschnitts. Dies führt zu einer Vereinfachung der Herstellung. Schließlich ist es belastungstechnisch noch vorteilhaft, daß die Öffnungsinnenfläche etwa senkrecht steht zur Kegelstumpfmantelfläche des Senkkopfes, d. h., der Senkkopfschräge. Der äußere Gewindeabschnitt braucht nur wenig größer zu sein als die Höhe einer entsprechenden Mutter. Er kann evtl. sogar länger als deren Höhe sein.

Zwei Ausführungsbeispiele der Erfindung sind auf der Zeichnung dargestellt. Es zeigt
Fig. 1 eine perspektivische Darstellung der Ankerschiene mit den an ihr festgelegten Ankerbolzen, betreffend die erste Ausführungsform,
Fig. 2 den Schnitt nach der Linie 11-11 in Fig. 1,
Fig. 3 eine der Fig. 2 entsprechende Darstellung, wobei der Ankerbolzen eingesetzt, jedoch noch nicht vernietet ist,
Fig. 4 eine perspektivische Darstellung der Ankerschiene gemäß der zweiten Ausführungsform,
Fig. 4a eine Variante dazu,
Fig. 5 den Schnitt nach der Linie V-V in Fig. 4 und
Fig. 6 eine der Fig. 5 entsprechende Darstellung, jedoch bei in die Öffnung eingestecktem Ankerbolzen vor dem Stauchvorgang.

Die Ankerschiene 1 besitzt im Querschnitt ein C-Profil. Im einzelnen besteht die Ankerschiene aus dem Schienenrücken 2, den rechtwinklig von diesem ausgehenden C-Schenkeln 3, an welche sich einwärts abgewinkelte, gegeneinander gerichtete Endabschnitte 4 anschließen. Letztere belassen zwischen sich einen Längsschlitz 5 zum Einführen nicht dargestellter Befestigungselemente.

Von dem Schienenrücken 2 gehen in vorgegebenem Abstand zueinander angeordnete Ankerbolzen 6 aus. Jeder Ankerbolzen 6 bildet eine Senkkopf 7 aus. An letzterem schließt sich ein Zwischenabschnitt 8 an, der sich in einen querschnittsabgesetzten Schaft 9 fortsetzt. Die Länge x des gegenüber dem Schaft 9 querschnittsgrößeren Zwischenabschnitts 8 ist etwa doppelt so groß wie die Dicke y der Wandstärke der Ankerschiene.

Der Ankerbolzen 6 ist im Bereich seines freien Endes mit zwei hintereinanderliegenden Gewindeabschnitten 10 und 11 ausgestattet, die zwischen sich einen gewindefreien Bolzenabschnitt 12 belassen. Der endseitige Gewindeabschnitt 10 ist kürzer als der vorgeordnete Gewindeabschnitt 11 und trägt die Ankermutter M. Der Durchmesser des Bolzenabschnitts 12 entspricht dabei dem Durchmesser des Schaftes 9. Das bedeutet, daß die Gewindeabschnitte 10, 11 einen größeren Durchmesser haben als der Schaft 9. Der Kern-Durchmesser der Gewindeabschnitte 10, 11 ist jedoch kleiner als derjenige des Bolzenabschnitts 12. Auf den Gewindeabschnitt 10 kann eine Mutter M aufgedreht werden, die dann in Konterstellung zum Abschnitt 12 oder evtl. zu dem Gewinde des Abschnittes 11 tritt oder einer dortigen Kontermutter.

Zur Festlegung der Ankerbolzen 6 bildet die Ankerschiene 1 auf dem Schienenrücken 2 aufwärts gerichtete Ausformungen 13 aus, welche zentral mit einer Öffnung 14 ausgestattet sind.

Gemäß den Fig. 1 bis 3 setzt sich jede Ausformung aus drei winklig aneinanderanschließenden Einzelabschnitten 13', 13" und 13" zusammen. Sie erstrecken sich dabei bei einer besonders zweckmäßigen Ausführungsform in konzentrischer Anordnung. Der mittlere Einzelabschnitt 13" liegt dabei jenseits des Kopf-Aufnahmeraums 15 und verläuft etwa parallel zum Schieneninneren. Das bedeutet, daß sein Scheitel S die Höhlung H des randseitigen Einzelabschnitts 13" auf einer etwas höher als die Schienenrückeninnenfläche liegenden Ebene begrenzt.

Die Öffnung 14 ist nach dem Herstellen der Ausformung 13 durch Stanzen vom Schieneninneren her erzeugt. Es liegt eine kegelstumpfförmig ausgerichtete Öffnungsinnenfläche 14' vor derart, daß der größere Durchmesser zum Schienenrückenäu- ßeren hin weist. Der kleinere Durchmesser der Öffnung 14 entspricht etwa dem Außendurchmesser des Zwischenabschnitts 8. Wird nun der Ankerbolzen 6 vom Schieneninneren her eingesetzt, so durchgreift der Zwischenabschnitt 8 die Öffnung 14, während die Senkkopfschräge 7' in Anlagestellung zur Innenwand des zentralen Einzelabschnitts 13' gelangt. Auf diese Weise wird zwischen der Öffnungsinnenfläche 14' und Zwischenabschnitt 8 ein ringförmig umlaufender Zwickel. 16 gebildet, der durch anschließendes Stauchen des Zwischenabschnitts 8 ausgefüllt ist, vergl. insbesondere Fig. 2. Das entsprechende, nicht dargestellte Stauchwerkzeug greift dabei an der Stufe 17 zwischen Schaft 9 und Zwischenabschnitt 8 an. Durch den Stauchvorgang tritt eine Gefügeverdichtung ein. Die Länge des Zwischenabschnitts 8 verkürzt sich einhergehend. Gleichzeitig wird der Zwickel 16 ausgefüllt unter Erzielung einer stabilen formschlüssigen Halterung des Ankerbolzens 6 an der Ankerschiene 1 im Preßsitz. Der Stauchdruck setzt sich bis in die Wandung der Öffnung 14 fort und bewirkt eine dichte Anlage des entsprechenden Bereichs des Zwischenabschnitts 8 an der Öffnungsinnenfläche 14'. Aus Fig. 2 ist zu ersehen, daß die Öffnungsinnenfläche 14' etwa senkrecht steht zur Kegelstumpfmantelfläche, d. h. Schräge 7', des Senkkopfes 7.

Gemäß der in den Fig. 4 bis 6 dargestellten zweiten Ausführungsform ist der Ankerbolzen 6 unverändert gestaltet. Dagegen weist die Ausformung 18 ein abweichend geformtes Querschnittsprofil auf. Sie besitzt einen zentralen Ausformungs-Einzelabschnitt 18' mit der Öffnung 14. Beiderseits des Senkkopf-Aufnahmeraumes 15 erstrecken sich zum Schieneninneren hin brückenförmig durchgewölbte Ausformungsabschnitte 18", die in auswärts gewölbte Einzelabschnitte. 18", übergehen. Auch durch diese Querschnittsprofilierung wird eine Versteifung im Bereich der Ausformung 18 erreicht, so daß der an dem Schienenrücken 2 festgelegte Ankerbolzen eine Lagenstabilisierung erfährt. Das Festlegen der Ankerbolzen geschieht in der vorbeschriebenen Weise.

Fig. 4 und Fig. 4a unterscheiden sich dadurch, daß in Fig. 4a die Einzelabschnitte 18" Teilbereiche einer Gesamtausführung sind, so daß auf etwa ganzer Ausformungsbreite die brückenförmige Durchwölbung auftritt und nicht nur in der Ankerbolzen-Längsschnittebene.

Alternativ zu den mit Muttern versehenen Gewindeabschnitten kann der Ankerbolzen an seinem freien Ende mit einem angestauchten Ankerkopf versehen sein. Der angestauchte Ankerkopf, der einen größeren Querschnitt als der Schaft besitzt, erfüllt dieselbe Aufgabe, nämlich Bildung eines Widerlagers gegenüber dem Einbettungsmaterial für die Ankerschiene, und ist kostengünstiger herstellbar. Hat er den größeren Durchmesser, so erfolgt die Anstauchung nach Befestigung des Ankerbolzens in der Schiene, wobei die Existenz des Zwischenabschnittes 8, insbesondere mit der Stufe 17, ebenfalls vorteilhaft ist.

Alle in der Beschreibung erwähnten und in der Zeichnung dargestellten neuen Merkmale sind erfindungswesentlich, soweit sie in den Ansprüchen beansprucht sind.

## Patentansprüche

1. Ankerschiene (1) für die Bautechnik, mit auf dem Schienenrücken (2) aufwärts gerichteten Ausformungen (13, 18), in denen Öffnungen (14) vorgesehen sind, die vom Schaft (9) eines Ankerbolzens (6) durchgriffen sind, welch letzterer mit einem Senkkopf (7) passend in der Ausformung (13) einliegt, dadurch gekennzeichnet, daß die Offnungsinnenfläche (14') der Ausformung (13) zufolge Materialverformung im Preßsitz liegt zur Mantelfläche des Ankerbolzens (6) derart, daß die Öffnungsinnenfläche (14') kegelstumpfförmig mit dem größeren Durchmesser zum Schienenrücken (2) liegend ausgerichtet ist und der dadurch gebildete Zwickel (16) durch Stauchen eines querschnittsgrößeren, vom Senkkopf (7) ausgehenden Zwischenabschnitts (8) des Ankerbolzens (6) ausgefüllt ist.

2. Ankerschiene nach Anspruch 1, dadurch gekennzeichnet, daß jede Ausformung (13, 18) sich aus mehreren winklig aneinanderanschließenden Einzelabschnitten (13', 13", 13"', 18', 18", 18"') zusammensetzt.

3. Ankerschiene nach einem oder mehreren der vorhergehenden Ansprüche, dadurch gekennzeichnet, daß mindestens ein zum Schieneninneren hin brückenförmig durchgewölbter Ausformungs-Einzelabschnitt (18") beiderseits des Senkkopf-Aufnahmeraumes (15) vorgesehen ist.

4. Ankerschiene nach einem oder mehreren der vorhergehenden Ansprüche, dadurch gekennzeichnet, daß der Ankerbolzen (6) im Bereich seines freien Endes mit zwei Gewindeabschnitten (10, 11) ausgestattet ist, die zwischen sich einen gewindefreien Bolzenabschnitt (12) belassen.

5. Ankerschiene nach einem oder mehreren der vorhergehenden Ansprüche, dadurch gekennzeichnet, daß der Kern-Durchmesser im Gewindebereich kleiner ist als im Bereich des Zwischenabschnitts (12).

6. Ankerschiene nach einem oder mehreren der vorhergehenden Ansprüche, dadurch gekennzeichnet, daß die Öffnungsinnenfläche etwa senkrecht steht zur Kegelstumpfmantelfläche (7') des Senkkopfes (7).

7. Ankerschiene nach einem oder mehreren der vorhergehenden Ansprüche 1 bis 3 sowie 6, dadurch gekennzeichnet, daß der Ankerbolzen (6) an seinem freien Ende einen angestauchten Ankerkopf aufweist.

8. Ankerschiene nach Anspruch 7, dadurch gekennzeichnet, daß der Querschnitt der Anstauchung größer ist als derjenige des Zwischenabschnittes.

## Claims

1. Anchor bar (1) for structural engineering, with raised areas (13, 18) on the back (2) of the bar in which are provided openings (14) through which pass the shanks (9) of anchor bolts (6), the bolt (6) with a countersunk head (7) fitting snugly in the raised area (13), characterised in that the inner surface (14') of the opening of the raised area (13) is force fitted against the peripheral surface of the anchor bolt (6) as a result of deformation of material in such a way that the inner surface (14') of the opening is oriented frustoconically, with the larger diameter to the back (2), and the wedge-shaped gap (16) formed thereby is filled by upsetting an intermediate section (8) of the anchor bolt (6).

2. Anchor bar according to claim 1, characterised in that each raised area (13, 18) is composed of several angularly adjoining individual sections (13', 13", 13"'; 18', 18", 18'").

3. Anchor bar according to one or more of the preceding claims, characterised in that at least one raised area section (18"), which is arched like a bridge towards the interior of the bar, is provided on both sides of the space (15) for receiving the countersunk head.

4. Anchor bar according to one or more of the preceding claims, characterised in that the anchor bolt (6) is provided in the region of its free end with two threaded sections (10, 11) which leave between them a thread-free bolt section (12).

5. Anchor bar according to one or more of the preceding claims, characterised in that the core diameter is smaller in the thread region than in the region of the intermediate section (12).

6. Anchor bar according to one or more of the preceding claims, characterised in that the inner surface of the opening is approximately perpendicular to the frustoconical peripheral surface (7') of the countersunk head (7).

7. Anchor bar according to one or more of the preceding claims 1 to 3 and 6, characterised in that the anchor bolt (6) comprises at its free end an anchor head formed by upsetting.

8. Anchor bar according to claim 7, characterised in that the cross-section of the upset head is larger than that of the intermediate section.

## Revendications

1. Rail d'ancrage (1) destiné à la technique de la construction, comportant sur le dos (2) du rail des déformations (13, 18) vers l'extérieur dirigées vers le haut, dans lesquelles sont prévues des ouvertures (14) qui sont traversées par la tige (9) d'un boulon d'ancrage (6) lequel est placé de manière ajustée dans la déformation (13) au moyen d'une tête noyée (7), caractérisé en ce que la surface intérieure (14') de l'ouverture de la déformation (13) est placée en situation de compression par rapport à la surface d'enveloppe du boulon d'ancrage (6) en raison de la déformation du métal, de manière telle que la surface intérieure (14') de l'ouverture est tronconique, son plus grand diamètre étant situé du côté du dos (2) du rail et en ce que l'espace intermédiaire (16) ainsi créé est rempli le refoulement ou l'écrasement d'une partie intermédiaire (8) du boulon d'ancrage (6) dotée d'une section transversale plus importante, partant de la tête noyée (7).

2. Rail d'ancrage selon la revendication 1, caractérisé en ce que chaque déformation (13, 18) se compose de plusieurs parties individuelles (13', 13", 13"', 18', 18", 18"') qui se raccordent entre eux en formant un profil à plusieurs angles successifs.

3. Rail d'ancrage selon une ou plusieurs des revendications précédentes, caractérisé en ce qu'on prévoit au moins une partie unique (18") de déformation bombée formant une sorte de pont en direction de l'intérieur du rail, de part et d'autre de l'espace de réception (15) de la tête noyée.

4. Rail d'ancrage selon une ou plusieurs des revendications précédentes, caractérisé en ce que le boulon d'ancrage (6) est équipé près de son extrémité libre de deux parties filetées (10, 11) entre lesquelles se trouve une partie (12) de boulon exempte de filetage.

5. Rail d'ancrage selon une ou plusieurs des revendications précédentes, caractérisé en ce que le diamètre intérieur est plus petit dans la zone filetée que dans la zone de la partie intermédiaire (12).

6. Rail d'ancrage selon une ou plusieurs des revendications précédentes, caractérisé en ce que la surface interne de l'ouverture est placée approximativement perpendiculairement à la surface d'enveloppe tronconique (7') de la tête noyée (7).

7. Rail d'ancrage selon une ou plusieurs des revendications précédentes 1 à 3, ainsi que selon la revendication 6, caractérisé en ce que le boulon d'ancrage (6) présente à son extrémité libre une tête d'ancrage frappée ou écrasée à froid.

8. Rail d'ancrage selon la revendication 7, caractérisé en ce que la section transversale de la partie frappée à froid est plus importante que celle de la partie intermédiaire.
